# EUROPÄISCHE PATENTSCHRIFT

(11) **EP 3 608 029 B1**
(45) Veröffentlichungstag und Bekanntmachung des Hinweises auf die Patenterteilung: **27.04.2022**
(21) Anmeldenummer: 19000324.4
(22) Anmeldetag: 05.07.2019
(51) Int. Cl.: B05C 17/005

(54) **MIT ZENTRIERHILFE AUSGESTATTETER KARTUSCHENKOLBEN**
CARTRIDGE PISTON WITH CENTERING AID
PISTON POUR CARTOUCHE ÉQUIPÉ D'AIDE DE CENTRAGE

(30) Priorität: 07.08.2018 DE 202018003641 U
(43) Veröffentlichungstag der Anmeldung: 12.02.2020
(73) Patentinhaber: Ritter GmbH, 86830 Schwabmünchen (DE)
(72) Erfinder: Ritter, Frank, D-87745 Eppishausen/Weiler (DE)
(74) Vertreter: Gallo, Wolfgang

(56) Entgegenhaltungen:
- DE-A1-102011 100 976
- DE-U1- 9 110 529
- US-A1- 2011 309 111

## Beschreibung

Die Erfindung betrifft einen Kartuschenkolben, der mit einer als verbesserte Zentrierhilfe ausgebildeten Formation ausgebildet ist, um das Zentrieren des Kolbens beim Einführen in das hintere Ende einer Kartusche zu erleichtern. Das Dokument DE 91 10 529 U1 zeigt einen Kartuschenkolben nach dem Stand der Technik.

Das Setzen von Kartuschenkolben in mit der Füllmasse befüllten Kartuschen erfolgt durch maschinelles Einsetzen des Kolbens in das hintere Ende der Kartusche. Dabei werden Kolben in die Kolbensetzmaschine zugeführt und von dieser dann jeweils axial in das hintere Ende einer mit Füllmasse gefüllten Kartusche eingeschoben. Dabei ist es wichtig, dass der Kolben, der unvermeidlich ein gewisses, wenn auch geringes Bewegungsspiel hat, damit sein Zuführen in die Kolbensetzmaschine störungsfrei gelingt, in der Anfangsphase des Einführvorgangs in das hintere Kartuschenende zentriert wird. Hierbei besteht die Gefahr, dass der Kolben, wenn er zunächst einseitig mit der Kartuschenwand in Berührung kommt, verkanten kann. Dies kann zur Beschädigung der dünnen und deshalb empfindlichen Dichtlippe am Kolbenumfang führen, mit der Folge, dass der Kolben dann das hintere Kartuschenende nicht mehr zuverlässig abgedichtet, und dass die Füllmasse durch Luftzutritt verdirbt. Deshalb ist es wichtig, dass der Kolben bestmöglich zentriert in das hintere Kartuschenende eingeführt wird, um ein Verkanten beim Einführen zu vermeiden und sicherzustellen, dass die Kolbenumfang angeordnete Dichtlippe beim Einsetzen nicht beschädigt wird, keine Verformung des Kolbens erfolgt und der Kolben somit nach dem Setzen das hintere Ende der Kartusche zuverlässig dicht verschließt.

Aufgabe der Erfindung ist es, einen Kartuschenkolben so zu gestalten, dass ohne Beeinträchtigung seiner übrigen Funktionen eine optimale Zentrierung und ein bestmöglicher Schutz der Dichtlippe beim Setzvorgang stattfinden kann.

Diese Aufgabe wird gemäß der Erfindung durch die im Anspruch 1 angeordnete Anordnung gelöst. Vorteilhafte Ausgestaltungen der Erfindung sind Gegenstand der Unteransprüche.

Erfindungsgemäß ist bei einem Kolben, der eine vordere Deckwand, eine sich daran anschließende und nach hinten erstreckende Umfangswand, und eine an der Umfangswand angeordnete, nach vorne ragende Dichtlippe aufweist, die Deckwand nahe dem Übergang in die Umfangswand axial abgestuft und mit einem Kranz von radialen Rippen versehen, deren nach vorne weisende Kanten die Kontur der Deckwand fortsetzen, und die radial leicht über die Umfangswand vorstehen. Die radialen Rippen dienen als Zentrierrippen und sind axial vorderhalb der sich von der Mantelwand aus nach vorne schräg auswärts erstreckenden Dichtlippe angeordnet und haben eine radiale Ausdehnung, die vor der Dichtlippe endet, so dass sie Dichtlippe optimal zum Einsatz kommen kann.

Die radialen Rippen sind mit relativ kleinen Winkelabständen voneinander angeordnet, vorzugsweise mit Winkelabständen von nicht mehr als 30°, und dabei vorzugsweise mit Winkelabständen von 20° bis 15°.

Durch die aufgrund der relativ kleinen Winkelabstände relativ große Anzahl radialer Rippen am vorderen Kolbenumfang erfolgt beim Setzen des Kolbens eine sehr gute Vorzentrierung an einer Vielzahl von gleichmäßig über den Umfang verteilten Stellen im Zusammenwirken mit der üblicherweise am hinteren Kartuschenende vorgesehenen Einfuhrschräge. Dabei ist wegen der nur punktuellen Berührung der einzelnen Rippen mit der Kartuschenwand der bei dieser Berührung auftretende Reibungswiderstand nur gering, andererseits aber durch den Rippenkranz die Steifigkeit des Umfangsbereichs der Deckwand am Übergang zur Mantelwand sehr hoch, was eine entsprechend geringe Verkantungsneigung bedingt. Dies steht im Gegensatz zu herkömmlichen Kolben, bei denen ein geschlossener Deckwandumfang am vorderen Kolbenende beim Setzen mit der Einführschräge der Kartusche in Berührung kommt, wo bei nicht exakt zentrischem Einführen eine hohe einseitige Reibung zwischen Kolben und Kartusche auftritt und durch Kippen des Kolbens um diese einseitige Reibungslinie ein Verkanten des Kolbens und ein Verformen beim Einsetzen begünstigt wird. Andererseits sorgen die zahlreichen Rippen bei dem erfindungsgemäßen Kolben im Gegensatz zu Ausführungsformen, die Rippen nur in größeren Abständen am vorderen Kolbenende vorsehen, für eine über den ganzen Umfang gleichmäßig wirkende Vorzentrierung. Da die Rippen an ihrer Vorderseite exakt die Deckwandkontur fortsetzen, was durch die axiale Abstufung der Deckwand am Kolbenumfang möglich ist, hat der Kolben keine störenden axialen Überstände nach vorne.

Da die radialen Rippen sich axial vorderhalb der an der Mantelwand angeordneten, sich nach vorne erstreckenden Dichtlippe befinden, ergibt sich durch die axiale Höhe der Rippen eine ausreichende axiale Distanz zwischen dem vorderen Kolbenende und dem vorderen Ende der Dichtlippe, damit die Vorzentrierung durch die Rippen beim Einsetzen des Kolbens den Kolben zentriert haben, bevor die axial nachfolgende Dichtlippe mit der Einführschräge der Kartusche in Berührung kommt. Weil im Zeitpunkt der ersten Berührung der wegen der notwendigen Flexibilität dünnen und daher empfindlichen Dichtlippe erst erfolgt, wenn der Kolben bereits zentriert ist, ist die Gefahr einer Beschädigung der Dichtlippe durch einseitige Belastungen im Zusammenwirken mit der Kartuschenwand stark reduziert. Da die Rippen sich axial vorderhalb der Dichtlippe befinden, hat die Dichtlippe trotz eines gewissen radialen Überstands der Rippen über die Mantelwand des Kolbens über den gesamten Kolbenumfang eine ungehinderte radiale Beweglichkeit.

Ein Ausführungsbeispiel der Erfindung wird nachstehend unter Bezugnahme auf die anliegenden Zeichnungen näher beschrieben, in denen zeigt:
- Fig. 1: eine Draufsicht des Kolbens nach der Erfindung, und
- Fig. 2: eine den Kolben in der linken Hälfte in der Seitenansicht und in der rechten Hälfte im Schnitt zeigende Darstellung.

Die Fig. 1 und 2 der Zeichnungen zeigen den erfindungsgemäßen Kolben, der eine in üblicher Weise leicht nach vorne gewölbte Deckwand 1 und eine sich daran am Umfang rückwärts anschließende Mantelwand 2 aufweist. Etwa in der Mitte der axialen Ausdehnung der Mantelwand 2 ist daran über einen Verbindungsansatz 3 eine nach vorne weisende und leicht auswärts geneigte Dichtlippe 4 angeordnet, die auch einen vom Verbindungsansatz 3 aus nach rückwärts und leicht schräg auswärts verlaufenden Schenkel 5 aufweist. Der rückwärtige Bereich der Umfangswand 2 des Kolbens erweitert sich leicht nach außen.

Die Deckwand 1 des Kolbens hat im Bereich ihres Umfangs eine axiale Abstufung 6, wie man in der linken Hälfte der Fig. 2 deutlich sieht. Auf dieser Abstufung 6 ist ein Kranz radialer Rippen 7 angeordnet, deren nach vorne weisende Kanten die Kontur des radial innerhalb der Abstufung 6 liegenden Bereichs der Deckwand 1 harmonisch fortsetzen, und die radial etwas über den Umfang der Mantelwand 6 in deren Bereich axial vorderhalb des Verbindungsansatzes 3 überstehen und sich auch entlang dieses Mantelwandbereichs axial noch um eine kurze Distanz nach hinten fortsetzen.

Beim Ausführungsbeispiel haben diese Rippen 7 gegenseitige Winkelabstände von 15°. Wie schon gesagt, ist es für eine gute Vorzentrierung von Bedeutung, dass diese Rippen 7 relativ kleine und gleichmäßige Winkelabstände voneinander haben und daher relativ zahlreich sind, so dass an einer Vielzahl von gleichmäßig, nämlich drehsymmetrisch, über den Umfang verteilten Punkten eine effektive Vorzentrierung beim Einsetzen des Kolbens in das hintere Ende einer Kartusche erfolgen kann. Die Winkelabstände der Rippen 7 sollten daher nicht weniger als 30° betragen. Die zahlreichen Rippen führen dazu, dass der Kolben lokal im Bereich des Deckwandumfangs, und somit im Verbindungsbereich zwischen Deckwand 1 und Mantelwand 2, eine sehr hohe Steifigkeit hat, was wiederum die Vorzentrierung beim Einführen erheblich begünstigt und einer Verformung des Kolbens beim Auftreten unsymmetrischer Einsatzkräfte vermeidet, die sonst zu einem Verkanten führen könnten.

Wie man aus Fig. 2 deutlich sieht, haben die Rippen 7 eine relativ große axiale Ausdehnung, und die Dichtlippe 4 befindet sich axial hinterhalb dieser Rippen 7. Dadurch tritt die schon oben genannte Wirkung ein, dass beim Einsetzen des Kolbens eine Vorzentrierung über eine relativ große Axialdistanz erfolgen kann und der Kolben im hinteren Kartuschenende bereits sehr gut zentriert ist, bevor das vordere Ende der Dichtlippe 4 erstmals mit der Kartuschenwand in Berührung kommen kann. Außerdem enden die radialen Zentrierrippen 7 radial vor der Dichtlippe, so dass diese ungehindert zum Einsatz kommen kann und einen ungehinderten radialen Bewegungsspielraum hat, um in jeder Lage und auch bei etwaigen Unrundheiten optimal abdichtend mit der Kartuschenwand zusammenwirken zu können.

## Patentansprüche

1. Kartuschenkolben zum Auspressen viskoser Massen aus einer Kartusche, mit einer vorderen Deckwand (1), einer sich an deren Umfang anschließenden, sich nach hinten erstreckenden Mantelwand (2), und einer mit der Mantelwand (2) verbundenen, nach vorne ragenden flexiblen Dichtlippe (4) zum Abdichten mit einer Kartuschenwand,
wobei die Deckwand (1) nahe ihres Umfangs eine axiale, nach rückwärts springende Abstufung (6) aufweist und dass auf dieser Abstufung (6) ein Kranz von radialen Rippen (7) mit drehsymmetrischen kleinen Winkelabständen angeordnet ist, deren nach vorne weisenden Kanten der Kontur des radial innerhalb der Abstufung (6) befindlichen Bereichs der Deckwand (1) folgen und die radial etwas über den vorderen Bereich der Mantelwand (2) überstehen, und wobei die Dichtlippe (4) sich axial hinterhalb der Rippen (7) befindet.

2. Kolben nach Anspruch 1, wobei die Rippen (7) sich von der Abstufung (6) der Deckwand (1) aus noch um eine kurze Distanz axial entlang der Mantelwand (2) erstrecken.

3. Kolben nach Anspruch 1 oder 2, wobei die Rippen (7) mit ihrer radialen Ausdehnung vor der Dichtlippe enden.

4. Kolben nach einem der Ansprüche 1 bis 3, wobei mindestens die Rippen (7) mit Winkelabständen von maximal 30° beanstandet sind.

5. Kolben nach Anspruch 4, wobei die Rippen (7) mit gegenseitigen Winkelabständen von 15 bis 20° angeordnet sind.

6. Kolben nach einem der Ansprüche 1 bis 5, wobei die Dichtlippe (4) sich von einem Verbindungsansatz (3) der Mantelwand (2) aus nach vorne erstreckt, der sich etwa in der Mitte der axialen Kolbenlänge befindet.

7. Kolben nach Anspruch 6, wobei die Dichtlippe (4) einen vom Verbindungsansatz (3) aus nach rückwärts weisenden Schenkel (5) aufweist und die Mantelwand (2) in ihrem hinteren Bereich radial erweitert ist.

## Claims

1. A cartridge piston for pressing viscous masses out of a cartridge, with a front cover wall (1), a jacket wall (2) adjoining the periphery thereof and extending backwards, and a flexible sealing lip (4) connected to the jacket wall (2) and protruding forward for sealing against a cartridge wall,
wherein the cover wall (1) has a step (6) near its periphery that axially protrudes to the rear, and a ring of radial ribs (7) is arranged on that step (6) with small rotationally symmetric angular distances, the forward-facing edges of which follow the contour of the region of the cover wall (1) that is located radially within the step (6) and which slightly protrude radially beyond the front region of the jacket wall (2), and wherein the sealing lip (4) is located axially behind the ribs (7).

2. The piston according to claim 1, wherein the ribs (7) extend a short distance further axially along the jacket wall (2), starting from the step (6) of the cover wall (1).

3. The piston according to claim 1 or 2, wherein the ribs (7) terminate with their radial extension before the sealing lip.

4. The piston according to any one of claims 1 to 3, wherein at least the ribs (7) are spaced apart with angular distances of at most 30°.

5. The piston according to claim 4, wherein the ribs (7) are arranged with mutual angular distances of 15 to 20°.

6. The piston according to any one of claims 1 to 5, wherein the sealing lip (4) extends forwardly, starting from a connection lug (3) of the jacket wall (2) that is located approximately in the middle of the axial piston length.

7. The piston according to claim 6, wherein the sealing lip (4) has a leg (5) that faces backwards from the connection lug (3) and the jacket wall (2) is radially widened in its rear region.

## Revendications

1. Piston de cartouche pour exprimer des masses visqueuses d'une cartouche, avec une paroi de recouvrement avant (1), une paroi d'enveloppe (2) contiguë à la périphérie de celle-ci et s'étendant vers l'arrière, et une lèvre d'étanchéité (4) flexible, reliée à la paroi d'enveloppe (2) et faisant face vers l'avant pour l'étanchéifier vis-à-vis une paroi de cartouche,
dans lequel la paroi de recouvrement (1) présente, à proximité de sa périphérie, une gradation (6) axiale faisant saillie vers l'arrière, et une couronne de nervures radiales (7) avec des petites distances angulaires à symétrie de révolution est arrangée sur cette gradation (6), dont les arêtes faisant face vers l'avant suivent le contour de la région de la paroi de recouvrement (1) qui se trouve radialement à l'intérieur de la gradation (6) et qui dépassent radialement un peu de la région avant de la paroi de l'enveloppe (2), et dans lequel la lèvre d'étanchéité (4) se trouve axialement derrière les nervures (7).

2. Piston selon la revendication 1, dans lequel les nervures (7) s'étendent à partir de la gradation (6) de la paroi de recouvrement (1) axialement une courte distance plus loin le long de la paroi d'enveloppe (2).

3. Piston selon la revendication 1 ou 2, dans lequel les nervures (7) se terminent avant la lèvre d'étanchéité avec leur extension radiale.

4. Piston selon l'une quelconque des revendications 1 à 3, dans lequel au moins les nervures (7) sont espacées avec distances angulaires d'au plus 30°.

5. Piston selon la revendication 4, dans lequel les nervures (7) sont arrangées avec distances angulaires mutuelles de 15 à 20°.

6. Piston selon l'une quelconque des revendications 1 à 5, dans lequel la lèvre d'étanchéité (4) s'étend vers l'avant, à partir d'un embout de liaison (3) de la paroi d'enveloppe (2) qui se trouve environ au milieu de la longueur axiale du piston.

7. Piston selon la revendication 6, dans lequel la lèvre d'étanchéité (4) présente une branche (5) faisant face vers l'arrière à partir de l'embout de liaison (3) et la paroi d'enveloppe (2) est élargie radialement dans sa région arrière.
